# FASCICULE DE BREVET EUROPEEN

(11) **EP 1 549 512 B1**
(45) Date de publication et mention de la délivrance du brevet: **21.05.2008**
(21) Numéro de dépôt: 03798952.2
(22) Date de dépôt: 01.10.2003
(51) Int. Cl.: B44D 3/12, B65D 43/00

(54) **COUVERCLES A FONCTIONS MULTIPLES POUR FERMER DES RECIPIENTS, TYPIQUEMENT DES POTS DE PEINTURE**
MEHRZWECKDECKEL ZUM SCHLIESSEN VON BEHÄLTERN, INSBESONDERE FARBBEHÄLTERN
MULTIPURPOSE LIDS FOR CLOSING CONTAINERS, IN PARTICULAR PAINT CONTAINERS

(30) Priorité: 03.10.2002 FR 0212247
(43) Date de publication de la demande: 06.07.2005
(73) Titulaire: Impress Group B.V., 1118 BH Luchthaven Schiphol (NL)
(72) Inventeur: PLANQUE, Antoine, 26210 Moras en valloire (FR); LANGOUET, Marc, 35350 Saint coulomb (FR); DRUESNE, Guy, 72200 La flêche (FR); DESHAIES, Benoît, 72200 La flêche (FR); GIMENEZ, Philippe, F-72100 Le Mans (FR)
(74) Mandataire: Michelet, Alain
(86) Numéro de dépôt international: PCT/FR2003/002872
(87) Numéro de publication internationale: WO 2004/030941

(56) Documents cités:
- GB-A- 2 103 589
- GB-A- 2 205 082
- US-A- 5 730 331

## Description

### DOMAINE DE L'INVENTION

L'invention concerne le domaine de la fermeture de récipients contenant des produits, typiquement fluides, applicables manuellement l'aide d'un instrument, typiquement des pots de peintures, mélanges protecteurs ou enductions colorées, ou encore vernis ou adhésifs applicables à l'aide d'un pinceau ou d'un rouleau.
Dans ce qui suit, il ne sera fait référence aux pots de peinture que comme exemple typique du domaine de la présente invention.

### ETAT DE LA TECHNIQUE

Les pots de peinture du commerce sont habituellement formés par un corps avec une ouverture supérieure formant un rebord fermé par un couvercle encliqueté dans le rebord, le pot ne pouvant être ouvert qu'en séparant le couvercle du rebord, typiquement à l'aide d'un outil tel qu'un tournevis.

Cependant, on connaît des brevets qui divulguent des couvercles de pots de peintures présentant notamment une plus grande facilité d'ouverture et éventuellement des fonctions complémentaires comme par exemple GB-A-2103589.
Ainsi, le brevet GB 2 205 082-A décrit un couvercle comprenant des lignes d'affaiblissement de manière à pouvoir former lors d'une première ouverture un bord permettant un essorage du pinceau.

Par ailleurs, on connaît aussi de nombreux brevets relatifs à des accessoires adaptables à des pots de peinture, de manière à faciliter leur utilisation, accessoires qui sont de deux types :
- d'une part, les pots "standards" peuvent comprendre des accessoires pour faciliter l'application de la peinture, comme décrit par exemple dans les brevets US 5 730 331 ou 3298561,
- d'autre part, ces accessoires peuvent être indépendants des pots de peintures et utilisables en les plaçant sur les pots de peintures après ouverture, comme décrit dans les brevets US 4 240 568, US 5 195 662, US 4 009 802, US 6 213 338, US 5 853 107, US 3 596 813, US 3 400 867, US 4 911 319, et US 4 247 013.

### PROBLEMES POSES

Bien que l'état de la technique comprenne un grand nombre de réalisations, cet état de la technique laisse sans solutions un certain nombre de problèmes, car si chaque réalisation peut résoudre un problème particulier, elle laisse non résolu un autre problème ou, pire, elle peut poser elle-même un nouveau problème.

En effet, en ce qui concerne les accessoires, il convient de considérer qu'ils forment des pièces complémentaires dont le coût vient s'ajouter à celui du "pot standard", avec, il est vrai, un apport de fonctions spécifiques.
Fournir un accessoire par pot de peinture est une solution très coûteuse, mais, par ailleurs, ne pas en fournir et utiliser un accessoire spécifique n'est pas une solution pratique dans la mesure où, le plus souvent, les accessoires spécifiques, comme tous les objets utilisés occasionnellement, ont, comme chacun sait, une fâcheuse tendance à se perdre !
Par ailleurs, en ce qui concerne les fonctions apportées par les couvercles connus, par exemple par le brevet GB 2 205 082-A, elles sont très limitées puisqu'elles ne concernent principalement que la possibilité d'essorer le pinceau.

L'invention a pour objet un couvercle pour pots qui, simultanément :
- ne soit pas un accessoire et assure donc en tant que tel la fonction de fermeture étanche du pot, de manière à ce que le coût global soit peu différent du coût d'un "pot standard",
- comprenne plusieurs des fonctions souhaitées par l'utilisateur et notamment, au moins trois des moyens ou fonctions indiquées ci-dessous sous a) à g), et éventuellement encore d'autres fonctions comme cela apparaîtra par la suite:
   a) moyen pour faciliter le transvasement du récipient,
   b) moyen ouvrir le récipient sans l'aide d'outils,
   c) moyen pour rouvrir et refermer à volonté le récipient,
   d) moyen d'essorage pour le pinceau,
   e) moyen d'empilage ou de gerbage des pots et des couvercles,
   f) moyen de récupération de produit et de suppression des salissures,
   g) moyen de préhension manuelle.
- soit compatible avec la fabrication industrielle des couvercles et des récipients, en particulier des pots de peinture, les couvercles étant typiquement stockés en pile, avec leur utilisation dans l'industrie de la peinture (fermeture des pots remplis avec ces couvercles), et encore avec le stockage des pots une fois remplis.

### DESCRIPTION DE L'INVENTION

Le couvercle selon l'invention est destiné à fermer un récipient, typiquement destiné à contenir un produit fluide, tel qu'une peinture ou une poudre, à application manuelle à l'aide d'un instrument, tel qu'un pinceau, ledit récipient comprenant un corps doté d'un fond, d'une jupe avec un rebord supérieur délimitant une ouverture supérieure d'aire S allant typiquement de 25 cm² à 2500 cm², et de plus grande dimension D allant typiquement de 5 cm à 50 cm, et destinée à être obturée par ledit couvercle.
Ce couvercle est caractérisé en ce que :
a) ledit couvercle comprend une cuvette d'aire S' et plus grande dimension D' et une plage périphérique solidaire de ladite cuvette et dotée d'un bord extérieur coopérant de manière étanche avec ledit rebord supérieur, ladite aire S' allant typiquement de 0,1.S à 0,9.S et ladite plus grande dimension D'allant typiquement de 0,1.D à 0,9.D,
b) ladite cuvette comprend une paroi latérale et un fond, une partie de ladite paroi formant un bec verseur de hauteur H par rapport à ladite plage périphérique, de manière à faciliter tout transvasement dudit produit,
c) ledit fond comprend un orifice ou évidement délimité par un rebord et formant une ouverture d'aire S" et de plus grande dimension D", ladite aire S" allant typiquement de 0,1.S' à 0,9.S' et ladite plus grande dimension D" allant typiquement de 0,1.D' à 0,9.D', de manière à permettre le passage dudit instrument,
d) ledit couvercle comprend un moyen de fermeture amovible manuellement, typiquement un bouchon, destiné à obturer ledit orifice, de manière à pouvoir manuellement obturer ou ouvrir ledit orifice autant de fois que nécessaire, typiquement par une rotation dudit moyen de fermeture amovible.

La combinaison de moyens a) à d) selon l'invention résout les problèmes posés. En effet, cette combinaison de moyens, d'une part permet déjà :
- de faciliter le transvasement du récipient, grâce à la présence d'un bec verseur,
- d'ouvrir le récipient sans l'aide d'outils grâce à la présence d'un moyen de fermeture amovible manuellement,
- de rouvrir et refermer à volonté le récipient à l'aide de ce même moyen de fermeture amovible (moyen c),
- de récupérer du produit et de supprimer des salissures dues à ce produit, grâce à la présence d'une cuvette autour de l'orifice.
   De plus cette combinaison de moyens permet, comme cela apparaîtra ensuite de former des moyens incorporant des fonctions complémentaires.
   En outre, l'invention constitue une réponse économique adaptée au marché de grande consommation représenté typiquement par le marché de la peinture en pot.
   Enfin, l'invention renouvelle entièrement le domaine des couvercles pour boîtes, pots ou seaux de peinture, et ouvre la voie à une grande variété de modalités pratiques, comme cela apparaîtra dans la description détaillée de l'invention et dans les figures qui l'accompagnent.

### DESCRIPTION DES FIGURES

La figure la représente schématiquement en coupe axiale selon l'axe de symétrie (15), un corps (2) de récipient destiné à recevoir un couvercle (1) selon l'invention. Ce corps (2) comprend un rebord supérieur (23), représenté de manière agrandie et avec une portion de jupe (21) dans le rectangle en pointillés. Le rebord supérieur (23) de la figure la correspondant à un rebord supérieur plan extérieur (230).
Des variantes de rebord supérieur (23), correspondant à la partie dans le rectangle en pointillés de la figure 1a, sont représentées sur les figures 1b à 1g.
La figure 1b représente un rebord plan intérieur (233).
La figure 1c représente un rebord incliné extérieur (231).
La figure 1d représente un rebord incliné intérieur (234).
La figure 1e représente un rebord roulé extérieur (232).
La figure 1f représente un rebord roulé intérieur (235).
La figure 1g représente un rebord avec pièce intermédiaire (24) à bord roulé intérieur.

Les figures 2a à 2h sont des coupes axiales partielles qui représentent schématiquement la coopération étanche entre ledit rebord supérieur (23) et un bord extérieur (50) du couvercle (1), les vues représentées correspondant sensiblement à la partie située dans le rectangle en pointillés de la figure 1a.
Les figures 2a, 2c, 2e et 2g de gauche représentent ledit rebord supérieur (23) et ledit bord extérieur (50) avant coopération, alors que les figures correspondantes 2b, 2d, 2f et 2h de droite représentent la coopération étanche entre ledit rebord supérieur (23) et ledit bord extérieur (50).
Sur les figures 2a et 2b, ladite coopération se fait par sertissage, le bord extérieur (50) formant un crochet de sertissage (53) comprenant un joint (54). Sur les figures 2c et 2d, ladite coopération se fait par encliquetage, ledit bord extérieur (50) comprenant un crochet d'encliquetage (52).
Sur les figures 2e à 2h, ladite coopération se fait par collage ou scellage ou thermoscellage, soit parce que ledit bord extérieur (50) comprend ou forme une couche adhésive (55), comme représenté sur les figures 2e et 2f, soit parce que le rebord supérieur (23) comprend lui-même ou forme une couche adhésive (26), ladite couche adhésive pouvant être constituée par un vernis revêtant ledit couvercle (1) et/ou ledit corps (2).

Les figures 3a et 3b, analogues aux figures 2a à 2h, illustrent le cas de la coopération entre un bord extérieur (50) comprenant un crochet d'encliquetage (52) et un rebord supérieur (23) formant un rebord plan extérieur (230), les deux matériaux formant le bord extérieur (50) et le rebord supérieur (23) pouvant éventuellement être scellés l'un à l'autre, typiquement à l'aide de mors chauffants exerçant une pression comme représenté par les flèches de la figure 3b.
La figure 3c, analogue à la figure 3a, illustre le cas de la coopération entre un bord extérieur (50) comprenant un crochet d'encliquetage (52) et un rebord supérieur (50) comprenant une pièce intermédiaire (24) comprenant un bord roulé intérieur et un joint d'étanchéité (25).
Sur les figures 1a à 3c, les corps de récipients (2) ou les couvercles (1) métalliques ont été représentés par un trait fin, alors que les couvercles en matières plastique (cas des figures 2c à 2h et 3a à 3c) ont été représentés en épaisseur.

Les figures 4a à 6c sont des vues schématiques de dessus de couvercles (1) - sans les bouchons (6) - de manière à illustrer des formes typiques de couvercles :
- des formes extérieures ou pourtours correspondant à celles du bord extérieur (50), et à celles correspondantes des rebords supérieurs (23) des corps de récipient (2) à obturer, sont illustrées sur les figures 4a, 5a et 6a correspondant respectivement à des formes rectangulaire, ronde et ovale. Ces pourtours délimitent une surface S de plus grande dimension D.
- des formes extérieures ou pourtours de cuvette (4) sont représentées, en trait foncé, sur les figures correspondantes 4b, 5b et 6b. Ces pourtours délimitent une surface S' de plus grande dimension D'.
- des formes ou pourtours d'orifice (43) délimités par des rebords (44) sont représentés sur les figures correspondantes 4c, 5c et 6c. Ces rebords (44), qui délimitent une surface S" de plus grande dimension D" sont destinés à coopérer avec les bouchons de forme correspondante (6) non représentés sur ces figures . Sur ces figures, le bec verseur (41) a été représenté notamment avec la surface interne inclinée (410).
   La figure 4c illustre le cas d'un orifice (43) dont le rebord (44) forme des arcs avec trois rayons de courbure différents R1, R2 et R3.
   La figure 4d est une vue en coupe axiale correspondant à la figure 4c.
   La figure 5c illustre le cas d'un orifice (43) obturé en partie par une plaque support (49) comprenant des orifices latéraux (490) de manière à pouvoir encliqueter des brosses ou pinceaux en position verticale, notamment lors d'une interruption momentanée de leur utilisation.

Les figures 7a à 7d illustrent une modalité de couvercle (1) dans laquelle la cuvette (4) et la plage périphérique (5) forment une pièce moulée ou thermoformée monobloc. La figure 7a est une vue de dessus du couvercle (1), son bouchon (6) étant fermé.
La paroi (40) de la cuvette (4) a été représentée en trait foncé : trait plein pour la partie "haute" (400), et trait en pointillé pour la partie "basse" (401). On a représenté en trait foncé et plein le moyen de gerbage auxiliaire (80), qui forme avec ladite partie "haute" (400) un plan supérieur (81) horizontal permettant notamment le gerbage des couvercles comme illustré sur la figure 8a.
La figure 7b est une vue de côté du couvercle (1) de la figure 7a.
La figure 7c est une coupe selon le plan vertical A-A de la figure 7a.
La figure 7d est une vue, analogue à la figure 7c, mais avec le bouchon (6) ouvert, ledit bouchon étant représenté en partie seulement.

La figure 8a est une vue en coupe axiale d'une pile (3) de couvercles (1) semblables à ceux de la figure 7c, de manière à illustrer le gerbage des couvercles (1).
Les couvercles (1) de la figure 8a comprennent comme moyen de solidarisation permanente (60) une languette flexible (61) faisant monobloc avec la paroi (40) de la cuvette (4) selon une première modalité - ou une languette flexible (62) assemblée par collage à la paroi (40) selon une seconde modalité.

Les figures 8b et 8c sont des coupes axiales partielles illustrant des modalités de coopération des moyens de fermeture amovible ou de bouchons (6) avec le rebord (44) de l'orifice (43).
Sur la figure 8b, l'orifice (43) est obturé par un opercule (9) doté d'une languette de préhension (91) thermoscellé sur la surface supérieure (441) de la projection intérieure (440) du rebord (44). Un bouchon (6) doté d'un moyen d'encliquetage (65) avec une partie mâle (650) coopère avec le moyen d'encliquetage (45) comprenant une partie femelle (450) sur la partie supérieure du rebord (44) de l'orifice (43), de manière à obturer de manière étanche l'orifice après enlèvement de l'opercule (9) lors de la première ouverture du couvercle (1).
Sur la figure 8c, analogue à la figure 8b, l'opercule (9) est scellé sur la surface inférieure (13) du couvercle, l'opercule comprenant une ligne d'affaiblissement (90), de manière à ce que la simple pression avec une brosse, selon le mouvement indiqué par la flèche, déchire l'opercule (9) selon sa ligne d'affaiblissement, ligne qui suit ledit rebord (44) sur sa majeur partie, l'opercule restant accroché, à l'intérieur du corps (2), à la partie non déchirée de l'opercule, de manière à exclure toute possibilité de salissure.
En outre, sur la figure 8c, le bouchon (6) comprend un joint annulaire (68) assurant l'étanchéité.

Les figures 9a à 12c sont des représentations schématiques partielles de couvercles (1) sur lesquelles le bouchon (6) n'a pas été représenté, ces couvercles étant formés par assemblage d'une cuvette (4), typiquement moulée ou thermoformée en matière plastique, avec une plage périphérique (5), typiquement emboutie en métal (fer blanc, aluminium, etc...).
Les figures 9a à 9c sont des coupes axiales semblables qui illustrent trois modalités d'assemblage de la cuvette (4) et de la plage périphérique (5) pour former une jonction annulaire étanche (11).
Sur la figure 9a, la jonction (11) est formée par surmoulage de la cuvette sur le bord intérieur (51) de ladite plage périphérique (5), ledit bord intérieur (51) étant ainsi noyé dans la projection extérieure (48).

Sur la figure 9b, la jonction (11) est formée par scellage ou thermoscellage du bord intérieur (51) sur la surface supérieure (480) de la projection extérieure (48).
Sur cette figure 9b, on a représenté une portion de languette (61) solidarisant le bouchon (6) - non représenté - à la cuvette (4) et formant avec cette dernière une pièce monobloc.
Sur la figure 9c, la jonction (11) est formée par scellage ou thermoscellage du bord intérieur (51) sur la surface inférieure (481) de la projection extérieure (48). Selon la modalité représentée sur cette figure, un opercule (9), typiquement thermoscellé, recouvre intérieurement une partie de la surface inférieure (13) du couvercle et notamment ladite jonction (11).
La figure 9c est une coupe axiale selon le plan vertical D-D de la figure 9d, qui est une vue partielle de dessus.
Sur les figures 9a à 9d, lesdits moyens de positionnement vertical (7) et de gerbage (8) sont formés par une déformation en forme d'arc - typiquement par emboutissage - de ladite plage périphérique (5), de manière à obtenir un plan supérieur de gerbage (81).

Les figures 10a et 10b sont des versions simplifiées de la figure 9d qui représentent des couvercles comprenant la même cuvette (4) assemblé à différentes plages périphériques : les plages périphériques notée (5) sur la figure 9d, (5') sur la figure 10a et (5") sur la figure 10b sont toutes différentes par leur forme ou leur surface.

Les figures 11a à 11c illustrent schématiquement d'autre modalités de réalisation de couvercles (1). Les figures 11a et 11b sont analogues à la figure 9c notamment en ce qui concerne l'assemblage de la plage périphérique (5) et de la cuvette (4).
Les figures 11 a et 11 b représentent des couvercles (1) dont le bouchon (6) est solidaire du moyen de gerbage auxiliaire (80), et forme typiquement une pièce monobloc avec ce dernier.
Les figures 11b et 11c représentent la même modalité de couvercle, la figure 11c étant une vue de dessus, et la figure 11b étant une coupe axiale selon le plan vertical C-C de la figure 11c.
La figure 11a illustre deux modalités de couvercles (1) :
- selon une première modalité, une couche de scellage (84) rend le moyen de gerbage auxiliaire (80) - élément parallélépipédique en matière plastique, solidaire de surface supérieure de la plage périphérique (5), une languette flexible (62) rendant le bouchon (6) solidaire du moyen de gerbage (80). Dans ce cas, l'ouverture du bouchon (6) peut s'effectuer en tirant sur la languette (67).
- selon une seconde modalité, la couche de scellage (84) est absente, le moyen de gerbage (80) étant alors solidarisé au bouchon (6) par un bras typiquement rigide (83). Dans ce cas, ni le bouchon (6) ni le moyen de gerbage (80) ne sont solidaires du couvercle (1) puisqu'ils en sont séparés lors de l'ouverture du bouchon (6) qui peut s'effectuer par exemple en tirant sur le moyen de gerbage (80).
Selon la figure 11b, comme dans la seconde modalité de la figure 11a, le moyen de gerbage (80) et le bouchon (6) sont solidarisés par un bras typiquement rigide (83), mais dans ce cas, le bouchon (6) est solidarisé à la cuvette (4) par une charnière (10), de sorte que la bouchon (6) est ouvert en tirant sur le moyen de gerbage (80) comme illustré par une flèche. La partie supérieure du moyen de gerbage (80) forme le moyen de positionnement vertical (7), cette partie reposant sur la plage périphérique (5) du couvercle une fois le bouchon (6) ouvert.

Les figures 12a et 12b sont analogues à la figure 9c et représentent schématiquement un couvercle (1) mais qui se distingue de celui de la figure 9c par plusieurs éléments distincts, associés sur une même figure pour ne pas multiplier les figures :
- d'une part, le moyen de gerbage (80) est solidaire de la cuvette (4) par une languette (85),
- d'autre part, le moyen de gerbage (80) comprend un moyen de préhension manuelle, par exemple un orifice (800) permettant au moins le passage d'un ou de plusieurs doigts, comme illustré sur la figure 12c,
- en outre, ledit verseur (41) comprend une languette bi-stable (412) grâce à une partie amincie (411) présentant un rayon de courbure R adapté. La languette (412) est représentée rabattue sur la figure 12a et déployée sur la figure 12b.
- enfin, les figures 12a et 12b illustrent une modalité de bouchon (6) dont la charnière (10) est située dans ladite cuvette (4) et présente un ouverture supérieure, de sorte que ledit bouchon puisse être encliqueté par un mouvement axial, comme représenté par une flèche sur la figure 12a représentant le bouchon (6) en position fermée, alors que le bouchon est en position ouverte sur la figure 12b, le bouchon (6) étant maintenu en position verticale typiquement par encliquetage d'un moyen de positionnement vertical (600) solidaire du bouchon (6) dans un évidemment (405) formé dans la paroi latérale (40) de la cuvette (4), notamment de manière à offrir sa surface intérieure (66) comme surface d'essorage pour ledit instrument. Sur la figure 12b, on a représenté par une flèche double la possibilité de séparer le bouchon (6) du couvercle (1), le bouchon (6) étant en position ouverte, puis de l'assembler de nouveau au couvercle par encliquetage réversible.
   La figure 12d est une vue partielle de dessus montrant le raccordement de la languette (412) et de la surface interne inclinée (410).
   Les figures 13a et 13b illustrent une autre modalité de couvercle (1).
   La figure 13a, analogue à la figure 7a, représente, dans le cas d'une pile de récipients dotés de couvercles selon l'invention, la coopération entre un couvercle (1) et un fond (20) dont le bord d'appui (201) - typiquement un bourrelet de sertissage comme illustré sur la figure 13b, est représenté par deux cercles concentriques en pointillés, de manière à avoir un blocage radial de tous les récipients formant ladite pile, ledit blocage radial étant réalisé par au moins trois zones de contact radial : deux butées radiales (82) formant les extrémités du moyen de gerbage auxiliaire (80) et une butée radiale (402) formée par le bord le plus extérieur de la cuvette (4) ou de sa projection extérieure (48). La figure 13 représente en coupe axiale un fond (20) de corps de récipient (2) placé au-dessus d'un couvercle (1).
   Les figures 14a à 14c illustrent une autre modalité de couvercle (1), analogue à celui représenté sur la figure 9b.
   La figure 14a est une vue de dessus, alors que les figures 14b et 14c sont des coupes axiales.
   Dans cette modalité de couvercle (1), le moyen de fermeture amovible comprend un bouchon obturateur formant tiroir (403), deux côtés parallèles de la paroi (40) portant de glissières (403) permettant la translation du tiroir selon les flèches des figures 14b et 14c.
   Sur les figures 14a et 14b, le tiroir (403) est fermé, alors qu'il est partiellement ouvert sur la figure 14c. Un opercule (9) est thermoscellé sur la projection intérieure (440) du rebord (44).

### DESCRIPTION DETAILLEE DE L'INVENTION

Selon une modalité préférée de l'invention, ledit moyen de fermeture amovible (6) peut comprendre un moyen de solidarisation (60) à ladite cuvette (4) ou à ladite plage périphérique (5), ledit moyen de solidarisation étant permanent ou amovible.
En effet, selon le cas, il peut être avantageux que ce moyen de fermeture (6) ne puisse être séparé du couvercle (1) - sauf intention contraire, afin d'écarter tout risque de le voir tomber ou s'égarer.
Cependant, comme illustré par la seconde modalité de la figure 11a, certaines modalités de couvercles (1) peuvent ne pas comprendre de moyen de solidarisation (60).
Comme illustré sur les figures 12a et 12b, certaines modalités de couvercle (1) peuvent comprendre un moyen de solidarisation amovible, ledit moyen de fermeture (6) pouvant éventuellement être séparé temporairement dudit couvercle (1).
Ce moyen de solidarisation (60) peut être permanent et comprendre une languette flexible (61) formant typiquement avec ladite cuvette (4) ou avec ladite plage périphérique (5) une pièce monobloc, comme illustré sur la figure 8a, selon sa première modalité, et la figure 9b.
Selon une autre modalité, ledit moyen de solidarisation (60) peut comprendre une languette flexible (62), ou un bras rigide (63), dotée d'une extrémité (64) comprenant un moyen de coopération (65) à ladite cuvette (4) ou à ladite plage périphérique (5), typiquement par collage ou encliquetage, de manière à former, selon le cas, un moyen de solidarisation permanent ou typiquement amovible.
Le collage, moyen de solidarisation permanent, a été illustré par la seconde modalité de la figure 8a et sur la première modalité de la figure 11a.

L'encliquetage, moyen de solidarisation qui peut être amovible, a été illustré sur les figures 12a et 12b.
Comme illustré sur les figures 7c et 11b, ou encore sur les figures 12a et 12b, ledit encliquetage formant ledit moyen de coopération (65) comprend des parties mâle ou femelle, l'une étant solidaire dudit moyen de fermeture amovible (650), l'autre (450) étant solidaire de ladite cuvette (4) ou de ladite plage périphérique (5).
De préférence, et comme illustré sur les figures 7c, 11b et 12a ou 12b, ledit moyen de solidarisation (60) peut former une charnière (10) pour ledit bouchon (6).
Avantageusement cette charnière (10) peut être formée par simple encliquetage axial du bouchon (6) dans la cuvette (4).

Selon l'invention, et comme illustré par exemple sur la figure 7d, ladite cuvette (4), ou ladite plage périphérique (5), ou ledit bouchon (6) peut comprendre un moyen de positionnement horizontal (7), typiquement une butée, de manière à ce que, ledit bouchon (6) étant ouvert, sa surface intérieure (66) forme un plan typiquement horizontal (70) et qu'ainsi soit évitée une coulure dudit produit adhérant à sa surface intérieure.
Cependant, les inconvénients liés à ce type de coulure sont également évités lorsque la charnière se trouve dans la cuvette, comme illustré sur les figures 12a et 12b, et qu'ainsi les coulures éventuelles du couvercle puissent rejoindre ledit produit, de manière à éviter toute perte et toute salissure.

Selon l'invention, et comme illustré sur les figures 12a et 12b, ladite cuvette (4) peut former, typiquement grâce à ladite paroi latérale (40), un moyen de positionnement vertical, ou éventuellement incliné avec un angle > 90°, de manière à ce que, ledit bouchon (6) étant ouvert, sa surface intérieure (66) forme un plan vertical ou incliné permettant un écoulement d'une coulure vers ledit orifice, et offrant en outre une surface d'essorage pour ledit instrument.

Selon une autre modalité de couvercle de l'invention représentée sur les figures 14a à 14c, ladite paroi latérale (40) de la cuvette (4) peut comprendre des glissières parallèles (403) et un évidement (404) de manière à permettre une translation d'un obturateur à tiroir (69) comprenant une poignée à l'extérieur de ladite cuvette.
De préférence, l'obturateur à tiroir (69) comprend à son extrémité une surépaisseur offrant une résistance assez faible pour pouvoir l'introduire dans l'évidement (404) au bas de la paroi (40), mais suffisante pour s'opposer à sa séparation d'avec ladite paroi (40) lors de son ouverture.

Quelles que soient les modalités de l'invention, et comme illustré 7d à 8c, ladite cuvette (4) peut comprendre une barre traversant typiquement ledit orifice (43), de manière à former une barre d'essorage (46) pour ledit instrument.
Cette barre d'essorage (46) peut former une partition dudit orifice (43), une partie principale (430) dudit orifice étant destinée au passage dudit instrument, une partie secondaire (431), jouxtant ledit bec verseur, étant destinée à l'écoulement dudit produit en cas de transvasement dudit produit.
Ladite partie secondaire (431) peut présenter une section typiquement triangulaire avec un sommet formant partie dudit bec verseur (41), à la manière de ce qui est illustré sur la figure 5c où ne figure pas de barre d'essorage (46).
Comme illustré sur la figure 8b, ladite partie secondaire (431) peut être obturée par une grille (47), éventuellement amovible.

Selon l'invention, ladite partie de paroi latérale (40) formant ledit bec verseur (41) peut présenter une hauteur H allant de 5 mm à 30 mm et être typiquement localisé à une distance d dudit rebord supérieur (23) allant de 1 à 50 mm, et allant typiquement de 5 à 15 mm. Voir la figure 9c ou 12b.

Comme illustré sur les figures 12a à 12d, ledit bec verseur (41) peut comprendre une languette flexible bi-stable (412), en position rabattue vers le bas lorsque ledit couvercle (1) ou ledit récipient doté dudit couvercle, forme une pile, en position déployée vers le haut en vue du transvasement dudit produit, ledit bec verseur (41) présentant une extrémité supérieure (411) amincie, de flexibilité et de rayon de courbure R adaptés pour obtenir une languette (412) à deux positions stables, de manière à obtenir, lorsque ladite languette est déployée, une hauteur H' > H et au moins égale à 1,30.H.
Ce rayon de courbure R va typiquement de 30 mm à 100 mm.

De préférence, et comme illustré sur de nombreuses figures (4c, 5c, 6c, 7a, 7b, etc...), la partie de ladite paroi (40) formant ledit bec verseur peut comprendre une surface interne (410) faisant avec un plan horizontal, par exemple le plan moyen horizontal (12), un angle inférieur à 90° et allant typiquement allant de 45° à 75°, de manière à faciliter le transvasement dudit produit.

Selon les modalités de couvercle- (1), ladite paroi latérale (40) peut comprendre une partie dite "haute" (400), de hauteur H, comprenant ledit bec verseur (41), ladite paroi étant de longueur ou étendue L, de manière à former un moyen de gerbage (8) dudit couvercle formant une cale d'épaisseur pour le gerbage dudit couvercle en pile (3) et/ou dudit récipient en pile après remplissage et fermeture par ledit couvercle.
Ladite paroi (40) peut comprendre une partie dite "basse" (401), de hauteur inférieure à H, de manière notamment à permettre ou à faciliter ladite rotation ou l'accès audit orifice (43).
Sur les figures, ladite partie haute (400) a été représentée par un trait foncé et continu, alors que la partie basse (401) a été représentée par un trait foncé discontinu, comme cela apparaît sur les figures 7a, 9d, 10a, 10b et 13a.

Typiquement, ledit fond (42) peut être un fond (420) incliné vers ledit rebord (44), à la manière d'un entonnoir, de manière à ce que tout produit fluide tombant à l'intérieur de ladite cuvette (4) ou sur ledit fond (42) puisse s'écouler par gravité vers ledit orifice (43) et ainsi tomber dans ledit corps (2).

Comme illustré sur de nombreuses figures, et notamment sur les figures, par exemple sur les figures 8b, 8c ou 14b, ledit rebord (44) peut comprendre une projection intérieure (440) délimitant ledit orifice (43), de manière à coopérer typiquement avec ledit bouchon (6) en formant notamment une butée axiale et/ou radiale pour ledit bouchon (6).

Comme illustré sur la figure 4c à titre d'exemple, ledit orifice (43) peut présenter un profil ou pourtour horizontal comprenant au moins une portion droite et au moins deux portions angulaires de rayon de courbure R1 et R2, de manière à ce que ledit rebord et/ou ladite projection puissent être utilisés comme moyen d'essorage, respectivement, d'une brosse plate et de deux brosses rondes de rayon typiquement voisin de R1 et R2, R1 et R2 allant typiquement de 5 mm à 50 mm.

Selon l'invention, notamment lorsque ladite cuvette (4) présente une surface S' très inférieure à S, et typiquement avec S/S' > 2, ou encore lorsque ladite cuvette (4) est excentrée au maximum par rapport au couvercle (1), ladite plage périphérique (5) peut comprendre un moyen de gerbage auxiliaire (80) desdits couvercles (1), typiquement formé par un ou plusieurs plots ou élément en relief, typiquement de même hauteur H par rapport à ladite plage périphérique (5) que celle de ladite partie haute (400) ou dudit bec verseur (41) et espacé(s) dudit bec verseur d'une distance, dans un plan horizontal moyen de ladite plage périphérique, au moins égale à D/2, de manière à ce que lesdits couvercles (1) soient notamment aptes à former une pile (3) stable de couvercles (1) ou de récipient (2) doté desdits couvercles.
En effet, lorsque la cuvette est de grande surface relative S par rapport à la surface S du couvercle, et de plus bien centrée par rapport au couvercle - par exemple les figures 5c ou 6c, un moyen de gerbage auxiliaire (80) n'est pas nécessaire pour assurer le gerbage des couvercles (1) ou des récipients dotés de ces couvercles.
Par contre, dans le cas contraire, comme illustré sur les figures 7a, 9a à 9d, 10a à 13a, il est préférable d'incorporer au couvercle (1) un moyen de gerbage auxiliaire (80).

Il est avantageux, comme illustré sur les figures 7c et 7d, que ledit moyen de gerbage auxiliaire (80) puisse former également ledit moyen de positionnement vertical (7).

Typiquement, ladite partie haute (400) de ladite cuvette et ledit élément en relief (80) peuvent être de même hauteur H, afin d'obtenir un plan supérieur de gerbage (81) horizontal, ladite hauteur H étant typiquement choisie au moins égale à la profondeur H' de ladite partie extérieure creuse (200), et forment ou comprennent, à leur périphérie ou extrémité radiale, au moins trois parties formant des butées radiales (402, 82) destinées à coopérer avec ladite partie extérieure creuse, de manière à empêcher tout déplacement radial d'un récipient par rapport à un autre dans une pile et ainsi augmenter sa stabilité.

Comme illustré sur les figures 7a à 10b, ledit élément en relief (80) et ladite plage périphérique (5) peuvent former une pièce monobloc, typiquement soit parce que, comme dans le cas des figures 7a à 8a, l'élément en relief forme une projection qui est moulée ou thermoformée en même temps que ladite plage périphérique, soit parce que, comme dans le cas des figures 9a à 10b, l'élément en relief (80) est obtenu par déformation locale de ladite plage périphérique, par exemple par emboutissage quand ladite plage périphérique (5) est métallique.
Comme illustré sur les figures 12a et 12b, ledit élément en relief (80) et ladite cuvette (4) peuvent former une pièce monobloc.
Comme illustré sur les figures 1 la à11c, ledit élément en relief (80) et ledit bouchon (6) peuvent former une pièce monobloc.

Selon une modalité de l'invention illustrée par exemple sur les figures 7a à 8c, ladite cuvette (4) et ladite plage périphérique (5) peuvent former une pièce monobloc, typiquement une pièce moulée ou thermoformée en matière plastique.
Selon une autre modalité illustrée notamment sur les figures 9a à 12b, ladite cuvette (4) et ladite plage périphérique (5) peuvent former deux pièces solidarisées par un moyen d'assemblage, typiquement à l'aide d'une projection extérieure (48) de ladite cuvette (4), de manière à former une zone de jonction (11) typiquement étanche.
Typiquement, ladite cuvette (4) peut former une pièce en matière plastique, et ladite plage périphérique (5) peut former un pièce métallique ou métalloplastique annulaire présentant un bord intérieur (51) solidarisé à ladite cuvette (4) ou à ladite projection extérieure (48), typiquement par sertissage, collage, encliquetage, ou surmoulage.

Mais il est possible également de former des éléments du couvercle soit en matière plastique, par moulage ou thermoformage, soit à base de métal, et de les assembler, typiquement par thermoscellage. En effet, des éléments en matière plastique telle qu'une polyoléfine (PE, PP par exemple) pourront être thermoscellés les uns aux autres, tout comme un matériau à base de métal, typiquement multicouche du type PE / métal / PE, les couches externes de PE ou de matière thermoplastique permettant alors un assemblage par thermoscellage. On peut aussi assembler les éléments du couvercle par collage, grâce à un apport d'adhésif entre les éléments à assembler.
Toutefois, il est avantageux, quand ladite cuvette (4) ladite plage périphérique (5) sont constituées de matériaux différents, que ledit moyen d'assemblage formant la jonction (11) soit un moyen d'assemblage réversible, de manière à permettre une séparation ultérieure de ladite cuvette (4) et de ladite plage périphérique (5) en vue d'un recyclage des matériaux constituant ledit couvercle.
Ceci peut être obtenu en solidarisant ladite cuvette (4) et ladite plage périphérique (5) à un niveau de tenue mécanique F - par exemple une force de traction permettant de séparer ces deux éléments - prédéterminé, par exemple par en jouant sur la largeur 1 de la zone de recouvrement (110) entre ladite cuvette (4) ou sa projection extérieure (48) et le bord intérieur (51) de ladite plage périphérique (5) - voir la figure 9b, de manière à ce que F soit supérieur aux sollicitations mécaniques ou contraintes d'usage Fo rencontrées par le couvercle depuis sa fabrication jusqu'à son utilisation finale. Typiquement, la valeur de F est pris voisin de 2.Fo, et il suffit d'appliquer un effort volontaire - manuel ou mécanique - de séparation au moins égal à F pour obtenir la séparation des deux éléments (4) et (5).

Selon l'invention, et en fonction notamment de la nature du produit conditionné ou des exigences d'étanchéité ou de perméabilité du couvercle, un opercule (9) peut recouvrir ou obturer au moins ledit orifice (43), ledit opercule (9) étant typiquement un opercule en matériau barrière pour ledit produit, ledit opercule (9), typiquement thermoscellé audit couvercle (1), devant être enlevé ou à déchiré lors d'une première ouverture dudit couvercle (1). De nombreuses figures - voir les figures 8b, 8c, 9cn 11a, 11b, 12a et 12b
- illustrent le cas de couvercles dotés d'opercules. Il convient de noter que ces figures peuvent inclure des moyens ou des éléments dont la présence est indépendante de celle de opercules.
   Ledit opercule (9) peut être une opercule thermoscellé sur la surface inférieure (13) dudit couvercle, s'étend au-delà de ladite cuvette et assure l'étanchéité de ladite zone de jonction (11) entre ladite cuvette (4) et ladite plage périphérique (5). Voir par exemple les figures 8c, 9c.
   Dans ce cas, comme illustré par exemple sur la figure 9c, ledit opercule (9) peut comprendre au moins une ligne d'affaiblissement (90) longeant typiquement ledit orifice, de manière à ce que, par pression manuelle sur ledit opercule (9) lors d'une première ouverture, par exemple avec ledit instrument, ledit opercule (9) se déchire de manière à donner accès audit produit, ledit opercule déchiré se repliant à l'intérieur dudit corps.
   Comme illustré sur les figures 8b et 14b, ledit opercule (9) peut être un opercule thermoscellé sur la surface supérieure du couvercle et typiquement sur celle (441) de ladite projection intérieure (440), ledit opercule comprenant une languette de préhension (91) permettant typiquement de séparer manuellement l'opercule (9) du couvercle (1).

Ainsi, selon l'invention, il est possible d'avoir un couvercle (1) à deux niveaux d'étanchéité : durant le stockage du produit conditionné - par exemple un peinture riche en solvants volatils, une étanchéité "absolue" peut être obtenue à l'aide d'un opercule à feuille d'aluminium, compte tenu de durée plus ou moins grande de stockage ou des conditions variables de stockage, alors qu'après la première ouverture, l'opercule étant déchiré c'est le bouchon qui va assurer l'étanchéité à un niveau éventuellement moindre, dans la mesure où les pots ou seaux de peinture, une fois ouverts, sont faits pour être utilisés dans un délai plus ou moins bref.
Ainsi, selon l'invention, compte tenu de la possibilité d'utiliser un opercule, et notamment lorsque les peintures sont des dispersions aqueuses, il est possible d'avoir un bouchon plus moins étanche, et pouvant constituer simplement un obstacle mécanique à l'introduction de tout corps étranger dans la peinture, de sorte que le surcoût occasionné par l'opercule (9) peut être compensé par une fabrication plus économique de l'ensemble formé par la cuvette (4) et le bouchon (6).

Selon l'invention, au moins ladite cuvette (4) peut être constituée par une pièce moulée ou thermoformée en matière thermoplastique, typiquement en PE, PP, PET, PVC, PA, choisie en nature et en épaisseur pour présenter d'une part des caractéristiques mécaniques et d'autre part des propriétés de barrière aux gaz requises par l'usage et une résistance chimique adaptée audit produit.

Les couvercles selon l'invention s'appliquent à tout type de corps (2) de récipients. En effet, ledit bord extérieur (50) de ladite plage périphérique (5) peut présenter un profil apte à coopérer, typiquement par sertissage, thermoscellage, encliquetage à force, avec ledit rebord supérieur (23) dudit récipient (2) à fermer, ledit rebord supérieur (23) étant un rebord soit plan (230, 233), soit incliné (231, 234), soit roulé (232, 235), ledit rebord plan, incliné ou roulé pouvant être à l'intérieur ou à l'extérieur de ladite jupe, ledit bord extérieur (50) comprenant typiquement un joint ou une couche de scellage (54), de manière à assurer l'étanchéité entre ledit couvercle (1) et ledit corps (2).
Comme illustré sur la figure 3c, ledit bord extérieur (50) de ladite plage périphérique (5) peut présenter un profil apte à coopérer avec une pièce intermédiaire (24) assemblée audit rebord supérieur (23) dudit corps (2).
Voir les figures 1 a à 1 g en ce qui concerne les profils des rebords supérieurs (23) des corps de récipients (2).
Voir les figures 2a à 2b et 3a à 3c en ce qui concerne la coopération étanche de ces bords supérieurs (23) avec les bords extérieurs (50) des plages périphériques (5).

Selon une modalité avantageuse de l'invention, un moyen de préhension manuelle (14) peut être solidarisé audit couvercle (1), à ladite cuvette (4) ou à ladite plage périphérique (5), de manière à permettre la suppression d'une poignée solidarisée audit récipient, comme c'est généralement la cas pour les pots ou seaux de 2 litres ou plus de capacité. Il est encore plus avantageux que ce moyen de préhension soit formé à l'aide d'un autre moyen déjà présent dans le couvercle, par exemple le moyen de gerbage (8), comme illustré sur les figures 12a à 12c, où l'on voit que le moyen de gerbage auxiliaire (80) solidaire de la cuvette (4) comprend un anneau de préhension (800) par lequel peuvent passer un ou plusieurs phalangettes de doigts. Ce moyen de préhension (14) pourrait bien sûr prendre toutes sortes de formes, la modalité représentée sur les figures 12a à 12c n'étant qu'un exemple.

Un autre objet de l'invention est constitué par un récipient dont le corps (2) est fermé par un couvercle (1) selon l'invention.

### EXEMPLES DE REALISATION

Les figures 2a à 14c constituent des exemples de réalisation de couvercles (1) selon l'invention.

Les couvercles selon les figures 7a à 8c et 13a ont été fabriqué en PE par moulage. On a moulé séparément d'une part l'ensemble "cuvette (4) et plage périphérique (5)". Toutefois, dans le cas du couvercle (1) de la figure 8a, on a également moulé l'ensemble du couvercle, y compris le bouchon (6).

En ce qui concerne les couvercles selon les figures 9a à 12b, et 14a à 14c, on a fabriqué d'une part les plages périphériques (5) en acier standard pour les couvercles de pots de peinture, acier qui comprend un revêtement intérieur, généralement un vernis, et un revêtement extérieur formant un décor ou une impression. Ces plages périphériques (5) ont été obtenues par découpage et mise en forme, notamment par emboutissage, à partir de matériau en bande ou en format.
On a fabriqué ces plages périphériques notamment en prenants des couvercles standard en acier de l'état de la technique et en découpant la surface S' correspondant à la cuvette (4).
Ainsi, on a fabriqué une série de couvercles (1) en découpant une même surface S' dans toute une série de couvercles de forme et dimensions différentes, et en assemblant une même cuvette (4), pour obtenir toute une série de couvercles (1) comme illustré sur les figures 9d, 10a et 10b.

Selon les trois modes d'assemblage des plages périphériques (5) et des cuvettes (4), comme illustré à titre d'exemple sur les figures 9a à 9c, on a pris, pour former ces plages périphériques (5), de préférence des matériaux multicouches comprenant des revêtements intérieur et/ou extérieur scellables sur PE, de manière à ne pas avoir à faire appel à une couche d'adhésif spécifique.

On a fabriqué d'autre part les différents types de cuvettes (4) pouvant avoir leur bouchon incorporé - voir figure 9b - par moulage de PE.
Dans le cas où le bouchon (6) forme une pièce distincte, il est alors fabriqué à part et assemblé par un simple encliquetage axial, comme cela apparaît sur les figures 7b, 11b et 12a, ce qui est avantageux en termes de coût de production.

Cependant, dans le cas de l'assemblage selon la figure 9a, le bord intérieur (51) de la plage périphérique (5) est introduit dans le moule de manière à former la cuvette par surmoulage du bord intérieur (51). Dans ce cas, il n'est pas nécessaire que la cuvette comprenne une projection extérieure (48) - modalité non représentée sur une figure.
Dans les cas représentés sur les figures 9b et 9c, on a thermoscellé par pression axiale avec des mors chauffants le bord intérieur (51) sur ou sous la projection extérieure (48) de la cuvette (4).

### AVANTAGES DE L'INVENTION

Les couvercles (1) selon l'invention présentent de très nombreux avantages, car, d'une part, ils résolvent simultanément de nombreux problèmes rencontrés par les utilisateurs de peintures, en offrant notamment pour chaque corps de récipient (2) fermé par ces couvercles (1) :
- une cuvette (4) formant un "bac de rétention" entourant l'orifice, de manière à limiter les risques de perte de peinture et les risques de salissure, les deux étant typiquement liés,
- un bouchon amovible (6) typiquement solidaire du couvercle pour ne pas être égaré,
- un bec verseur (41) intégré à ladite cuvette permettant d'éviter des coulures de peinture sur le corps du récipient,
- un moyen de gerbage des pots conduisant à des piles stables, de manière à limiter l'encombrement au sol des pots de peintures,
- un moyen pour éviter la coulure du bouchon en position ouverte,
- un moyen d'essorage des brosses, pinceaux, ou rouleaux,
- un moyen de support transitoire de ces brosses et pinceaux,
- une facilité de recyclage des couvercles.

D'autre part, ces couvercles présentent également des avantages pour le fabricant et concepteur de couvercles et d'emballages pour le conditionnement de la peinture, à savoir :
- l'adaptation de ces couvercles (1) à tout type de corps de récipient,
- l'adaptation de ces couvercles (1) à tout type de produit contenu, en ce qui concerne l'étanchéité souhaité durant le stockage et/ou durant son utilisation,
- la fabrication industrielle sur ligne à grande cadence aisée par son côté modulaire, par l'assemblage axial des éléments constituant le couvercle (1),
- le gerbage des couvercles (1),
- la possibilité de fabriquer un grand nombre de couvercles (1) de dimensions et formes différentes à partir d'un modèle unique de cuvette (4) et de bouchon (6),
- la possibilité d'incorporer un nombre plus ou moins grand des moyens qui résolvent les problèmes des utilisateurs, en fonction de l'ordre de priorité de ces problèmes, ordre qui peut varier selon les pays ou les continents,
- la possibilité de présenter une offre totalement renouvelée dans un domaine relativement traditionaliste en faisant varier l'apparence du couvercle, ou encore la possibilité d'offrir à la commercialisation des couvercles (1) dont le haut niveau technique peut apparaître visuellement, ce qui est très avantageux dans une domaine qui est notamment celui de la grande consommation où l'achat d'un produit n'est pas seulement conditionné par des considérations d'ordre technique sur le contenu mais également par l'aspect visuel ou les performances techniques du contenant.

### LISTE DES REPERES

| | |
|---|---|
| Couvercle | 1 |
| Charnière entre 6 et 4 ou 5 | 10 |
| Jonction entre 4 et 5 | 11 |
| Zone de recouvrement | 110 |
| Plan moyen de 5 - horizontal | 12 |
| Surface inférieure de 1 | 13 |
| Moyen de préhension manuelle | 14 |
| Axe vertical perpendiculaire à 12 | 15 |
| Corps de récipient | 2 |
| Fond | 20 |
| Partie extérieure creuse | 200 |
| Bord d'appui - bourrelet de sertissage | 201 |
| Jape | 21 |
| Ouverture supérieure | 22 |
| Rebord supérieur - coopère avec 50 | 23 |
| Rebord plan extérieur | 230 |
| Rebord incliné extérieur | 231 |
| Rebord roulé extérieur | 232 |
| Rebord plan intérieur | 233 |
| Rebord incliné intérieur | 234 |
| Rebord roulé intérieur | 235 |
| Pièce intermédiaire | 24 |
| Rebord roulé | 240 |
| Joint | 25 |
| Couche scellante | 26 |
| Pile de couvercles 1 | 3 |
| Cuvette de 1 | 4 |
| Paroi latérale | 40 |
| Partie "haute" | 400 |
| Partie ''basse" | 401 |
| Butée radiale | 402 |
| Glissière | 403 |
| Evidement en bas de paroi pour 69 | 404 |
| Evidement coopérant avec 600 | 405 |
| Bec verseur | 41 |
| Surface interne inclinée | 410 |
| Extrémité supérieure | 411 |
| Languette bi-stable | 412 |
| Fond | 42 |
| Fond incliné | 420 |
| Orifice - évidemment de 42 | 43 |
| Partie principale | 430 |
| Partie secondaire | 431 |
| Rebord de 43 | 44 |
| Projection intérieure | 440 |
| Surface supérieure de 440 | 441 |
| Moyen d'encliquetage - coopère avec 65 | 45 |
| Partie femelle | 450 |
| Barre d'essorage | 46 |
| Grille | 47 |
| Projection extérieure | 48 |
| Surface supérieure | 480 |
| Surface inférieure | 481 |
| Plaque support | 49 |
| Orifice latéral | 490 |
| Plage périphérique de 1 | 5, 5', 5" |
| Bord extérieur - coopère avec 23 | 50 |
| Bord intérieur (coopère avec 4 - 49) | 51 |
| Crochet d'encliquetage de 50 | 52 |
| Crochet de sertissage de 50 | 53 |
| Joint de 50 | 54 |
| Couche de scellage de 50 | 55 |
| Moyen de fermeture amovible - bouchon | 6 |
| Moyen de solidarisation | 60 |
| Moyen de positionnement vertical de 6 | 600 |
| Languette flexible monobloc avec 4 ou 5 ou 8 | 61 |
| Languette flexible assemblée à 4 ou 5 ou 8 | 62 |
| Bras rigide assemblé à 4 ou 5 ou 8 | 63 |
| Extrémité de 62 ou 63 | 64 |
| Moyen d'encliquetage- coopère avec 45 | 65 |
| Partie mâle | 650 |
| Surface intérieure | 66 |
| Moyen de préhension - languette | 67 |
| Joint annulaire | 68 |
| Bouchon - obturateur à tiroir coopérant avec 403 | 69 |
| Poignée | 690 |
| Moyen de positionnement horizontal - butée | 7 |
| Plan horizontal du bouchon 6 | 70 |
| Moyen de gerbage - cale d'épaisseur formée par 400 | 8 |
| Moyen de gerbage auxiliaire - plot ou élément en relief | 80 |
| Moyen de préhension - anneau | 800 |
| Plan supérieur de gerbage | 81 |
| Butée radiale | 82 |
| Bras ou languette de solidarisation au bouchon 6 | 83 |
| Couche de scellage | 84 |
| Bras ou languette de solidarisation à la cuvette 4 | 85 |
| Opercule | 9 |
| Ligne d'affaiblissement | 90 |
| Languette de préhension | 91 |

## Revendications

1. Couvercle (1) destiné à fermer un récipient, typiquement destiné à contenir un produit fluide, tel qu'une peinture ou une poudre, à application manuelle à l'aide d'un instrument, tel qu'un pinceau, ledit récipient comprenant un corps (2) doté d'un fond (20) typiquement doté d'une partie extérieure creuse (200), d'une jupe (21) avec un rebord supérieur (22) délimitant une ouverture supérieure (23) d'aire S allant typiquement de 25 cm² à 2500 cm², et de plus grande dimension D allant typiquement de 5 cm à 50 cm, et destinée à être obturée par ledit couvercle (1), **caractérisé en ce que**:
a) ledit couvercle (1) comprend une cuvette (4) d'aire S' et plus grande dimension D' et une plage périphérique (5) solidaire de ladite cuvette (4) et dotée d'un bord extérieur (50) coopérant de manière étanche avec ledit rebord supérieur (22), ladite aire S' allant typiquement de 0,1.S à 0,9.S et ladite plus grande dimension D' allant typiquement de O,1.D à 0,9.D,
b) ladite cuvette (4) comprend une paroi latérale (40) et un fond (42), une partie de ladite paroi formant un bec verseur (41) de hauteur H par rapport à ladite plage périphérique (5), de manière à faciliter tout transvasement dudit produit,
c) ledit fond (42) comprend un orifice ou évidement (43) délimité par un rebord (44) et formant une ouverture d'aire S" et de plus grande dimension D", ladite aire S" allant typiquement de 0,1.S" à 0,9.S' et ladite plus grande dimension D" allant typiquement de 0,1.D' à 0,9.D', de manière à permettre le passage dudit instrument,
d) ledit couvercle (1) comprend un moyen de fermeture amovible manuellement, typiquement un bouchon (6), destiné à obturer ledit orifice (43), de manière à pouvoir obturer ou ouvrir manuellement ledit orifice (43) autant de fois que nécessaire, typiquement par une rotation dudit moyen de fermeture amovible.

2. Couvercle selon la revendication 1 dans lequel ledit moyen de fermeture amovible comprend un moyen de solidarisation (60) à ladite cuvette (4) ou à ladite plage périphérique (5), ledit moyen de solidarisation (60) étant permanent ou amovible.

3. Couvercle selon la revendication 2 dans lequel ledit moyen de solidarisation (60) est permanent et comprend une languette flexible (61) formant typiquement avec ladite cuvette (4) ou avec ladite plage périphérique (5) une pièce monobloc.

4. Couvercle selon la revendication 2 dans lequel ledit moyen de solidarisation (60) comprend une languette flexible (62), ou un bras rigide articulé (63), dotée d'une extrémité (64) comprenant un moyen de coopération (65) à ladite cuvette (4) ou à ladite plage périphérique (5), typiquement par collage ou encliquetage, de manière à former, selon le cas, un moyen de solidarisation permanent ou typiquement amovible.

5. Couvercle selon la revendication 4 dans lequel ledit encliquetage formant ledit moyen de coopération (65) comprend des parties mâle ou femelle, l'une étant solidaire dudit moyen de fermeture amovible (650), l'autre (450) étant solidaire de ladite cuvette (4) ou de ladite plage périphérique (5).

6. Couvercle selon une quelconque des revendication 2 à 5 dans lequel ledit moyen de solidarisation (60) forme une charnière (10) pour ledit bouchon (6).

7. Couvercle selon une quelconque des revendications 1 à 6 dans lequel ladite cuvette (4), ou ladite plage périphérique (5), ou ledit bouchon (6) comprend un moyen de positionnement vertical (7), typiquement une butée, de manière à ce que, ledit bouchon (6) étant ouvert, sa surface intérieure (66) forme un plan typiquement horizontal et qu'ainsi soit évitée une coulure dudit produit adhérant à sa surface intérieure.

8. Couvercle selon une quelconque des revendications 1 à 6 dans lequel ladite cuvette (4) forme, typiquement grâce à ladite paroi latérale (40), un moyen de positionnement vertical ou incliné avec un angle > 90°, de manière à ce que, ledit bouchon (6) étant ouvert, sa surface intérieure (66) forme un plan vertical ou incliné permettant un écoulement d'une coulure vers ledit orifice, et offrant une surface d'essorage pour ledit instrument.

9. Couvercle selon la revendication 1 dans lequel ladite paroi latérale (40) comprend des glissières parallèles (403) et un évidement (404) de manière à permettre une translation d'un obturateur à tiroir (69) comprenant une poignée à l'extérieur de ladite cuvette.

10. Couvercle selon une quelconque des revendications 1 à 9 dans lequel ladite cuvette (4) comprend une barre (46) traversant typiquement ledit orifice (43), de manière à former une barre d'essorage pour ledit instrument.

11. Couvercle selon la revendication 10 dans lequel ladite barre d'essorage (46) forme une partition dudit orifice (43), une partie principale (430) dudit orifice étant destinée au passage dudit instrument, une partie secondaire (431), jouxtant ledit bec verseur, étant destinée à l'écoulement dudit produit en cas de transvasement dudit produit.

12. Couvercle selon la revendication 11 dans laquelle ladite partie secondaire (431) présente une section typiquement triangulaire avec un sommet formant partie dudit bec verseur (41).

13. Couvercle selon une quelconque des revendications 11 à 12 dans lequel ladite partie secondaire (431) est obturée par une grille (47), éventuellement amovible.

14. Couvercle selon une quelconque des revendications 1 à 13 dans lequel ladite partie de paroi latérale (40) formant ledit bec verseur (41) présente une hauteur H allant de 5 mm à 30 mm et est typiquement localisé à une distance d dudit rebord supérieur (23) allant de 1 à 50 mm.

15. Couvercle selon la revendication 14 dans lequel ledit bec verseur (41) comprend une languette flexible bi-stable (412), en position rabattue vers le bas lorsque ledit couvercle (1) ou ledit récipient doté dudit couvercle, forme une pile, en position déployée vers le haut en vue du transvasement dudit produit, ledit bec verseur (41) présentant une extrémité supérieure (411) amincie, de flexibilité et de rayon de courbure R adaptés pour obtenir une languette (412) à deux positions stables, de manière à obtenir, lorsque ladite languette est déployée, une hauteur H' > H et au moins égale à 1,30.H.

16. Couvercle selon une quelconque des revendications 1 à 15 dans lequel la partie de ladite paroi (40) formant ledit bec verseur comprend une surface interne (410) faisant avec un plan horizontal un angle inférieur à 90° et allant typiquement allant de 45° à 75°, de manière à faciliter le transvasement dudit produit.

17. Couvercle selon une quelconque des revendications 14 à 16 dans lequel ladite paroi latérale (40) comprend une partie dite "haute" (400), de hauteur H, comprenant ledit bec verseur (41), ladite paroi étant de longueur ou étendue L, de manière à former un moyen de gerbage (8) dudit couvercle formant une cale d'épaisseur pour le gerbage dudit couvercle en pile (3) et/ou dudit récipient en pile après remplissage et fermeture par ledit couvercle.

18. Couvercle selon la revendication 17 dans lequel ladite paroi (40) comprend une partie dite "basse" (401), de hauteur inférieure à H, de manière notamment à permettre ou à faciliter ladite rotation ou l'accès audit orifice (43).

19. Couvercle selon une quelconque des revendications 1 à 18 dans lequel ledit fond (42) est un fond (420) incliné vers ledit rebord (44), à la manière d'un entonnoir, de manière à ce que tout produit fluide tombant à l'intérieur de ladite cuvette (4) ou sur ledit fond (42) puisse s'écouler par gravité vers ledit orifice (43) et ainsi tomber dans ledit corps (2).

20. Couvercle selon une quelconque des revendications 1 à 19 dans lequel ledit rebord (44) comprend une projection intérieure (440) délimitant ledit orifice (43), de manière à coopérer typiquement avec ledit bouchon (6) en formant notamment une butée axiale et radiale pour ledit bouchon.

21. Couvercle selon une quelconque des revendications 1 à 20 dans lequel ledit orifice (43) présente un profil ou pourtour horizontal comprenant au moins une portion droite et au moins deux portions angulaires de rayon de courbure R1 et R2, de manière à ce que ledit rebord et/ou ladite projection puissent être utilisés comme moyen d'essorage, respectivement, d'une brosse plate et de deux brosses rondes de rayon typiquement voisin de R1 et R2, R1 et R2 allant typiquement de 5 mm à 50 mm.

22. Couvercle selon une quelconque des revendications 1 à 21 dans lequel ladite plage périphérique (5) comprend un moyen de gerbage auxiliaire (80) desdits couvercles (1), typiquement formé par un ou plusieurs plots ou élément en relief, typiquement de même hauteur H par rapport à ladite plage périphérique (5) que celle de ladite partie haute (400) ou dudit bec verseur (41) et espacé(s) dudit bec verseur d'une distance, dans un plan horizontal moyen de ladite plage périphérique, au moins égale à D/2, de manière à ce que lesdits couvercles (1) soient notamment aptes à former une pile stable de couvercles (1) ou de récipient (2) doté desdits couvercles.

23. Couvercle selon la revendication 22 dans lequel ledit moyen de gerbage auxiliaire (80) forme également ledit moyen de positionnement vertical (7).

24. Couvercle selon une quelconque des revendication 22 à 23 dans lequel ladite partie haute (400) de ladite cuvette et ledit élément en relief (80) sont de même hauteur H, afin d'obtenir un plan supérieur de gerbage (81) horizontal, ladite hauteur H étant typiquement choisie au moins égale à la profondeur H' de ladite partie extérieure creuse (200), et forment ou comprennent, à leur périphérie ou extrémité radiale, au moins trois parties formant des butées radiales (402, 82) destinées à coopérer avec ladite partie extérieure creuse, de manière à empêcher tout déplacement radial d'un récipient par rapport à un autre dans une pile et ainsi augmenter sa stabilité.

25. Couvercle selon une quelconque des revendications 22 à 24 dans lequel ledit élément en relief (80) et ladite plage périphérique (5) forment une pièce monobloc.

26. Couvercle selon une quelconque des revendications 22 à 24 dans lequel ledit élément en relief (80) et ladite cuvette (4) forment une pièce monobloc.

27. Couvercle selon une quelconque des revendications 22 à 24 dans lequel ledit élément en relief (80) et ledit bouchon (6) forment une pièce monobloc.

28. Couvercle selon une quelconque des revendications 1 à 27 dans lequel ladite cuvette (4) et ladite plage périphérique (5) forment une pièce monobloc, typiquement une pièce moulée ou thermoformée en matière plastique.

29. Couvercle selon une quelconque des revendications 1 à 27 dans lequel ladite cuvette (4) et ladite plage périphérique (5) forment deux pièces solidarisées par un moyen d'assemblage, typiquement à l'aide d'une projection extérieure (48) de ladite cuvette (4), de manière à former une zone de jonction (11) typiquement étanche.

30. Couvercle selon la revendication 29 dans lequel ladite cuvette (4) forme une pièce en matière plastique, et ladite plage périphérique (5) forme un pièce métallique ou métalloplastique annulaire présentant un bord intérieur (51) solidarisé à ladite cuvette (4) ou à ladite projection extérieure (48), typiquement par sertissage, collage, encliquetage, ou surmoulage.

31. Couvercle selon une quelconque des revendications 29 à 30 dans lequel, quand ladite cuvette (4) ladite plage périphérique (5) sont constituées de matériaux différents, ledit moyen d'assemblage formant la jonction (11) est un moyen d'assemblage réversible, de manière à permettre une séparation ultérieure de ladite cuvette et de ladite plage périphérique en vue d'un recyclage des matériaux constituant ledit couvercle.

32. Couvercle selon une quelconque des revendications 1 à 31 dans lequel un opercule (9) recouvre ou obture au moins ledit orifice (43), ledit opercule (9) étant typiquement un opercule en matériau barrière pour ledit produit, ledit opercule (9), typiquement thermoscellé audit couvercle (1), devant être enlevé ou à déchiré lors d'une première ouverture dudit couvercle (1).

33. Couvercle selon une quelconque des revendications 29 à 30, et selon la revendication 30 dans lequel ledit opercule (9) est une opercule thermoscellé sur la surface inférieure (13) dudit couvercle, s'étend au-delà de ladite cuvette et assure l'étanchéité de ladite zone de jonction (11) entre ladite cuvette (4) et ladite plage périphérique (5).

34. Couvercle selon la revendication 33 dans lequel ledit opercule (9) comprend au moins une ligne d'affaiblissement (90) longeant typiquement ledit orifice, de manière à ce que, par pression manuelle sur ledit opercule (9) lors d'une première ouverture, par exemple avec ledit instrument, ledit opercule (9) se déchire de manière à donner accès audit produit, ledit opercule déchiré se repliant à l'intérieur dudit corps.

35. Couvercle selon une quelconque des revendications 29 à 30, et selon la revendication 30 dans lequel ledit opercule (9) est un opercule thermoscellé sur la surface supérieure du couvercle et typiquement sur celle (441) de ladite projection intérieure (440), ledit opercule comprenant une languette de préhension (91) permettant typiquement de séparer manuellement l'opercule (9) du couvercle (1).

36. Couvercle selon une quelconque des revendications 1 à 35 dans lequel au moins ladite cuvette (4) est constituée par une pièce moulée ou thermoformée en matière thermoplastique, typiquement en PE, PP, PET, PVC, PA, choisie en nature et en épaisseur pour présenter d'une part des caractéristiques mécaniques et d'autre part des propriétés de barrière aux gaz requises par l'usage et une résistance chimique adaptée audit produit.

37. Couvercle selon une quelconque des revendications 1 à 36 dans lequel ledit bord extérieur (50) de ladite plage périphérique (5) présente un profil apte à coopérer, typiquement par sertissage, thermoscellage, encliquetage à force, avec ledit rebord supérieur (23) dudit récipient (2) à fermer, ledit rebord supérieur (23) étant un rebord soit plan (230, 233), soit incliné (231, 234), soit roulé (232, 235), ledit rebord plan, incliné ou roulé pouvant être à l'intérieur ou à l'extérieur de ladite jupe, ledit bord extérieur (50) comprenant typiquement un joint ou une couche de scellage (54), de manière à assurer l'étanchéité entre ledit couvercle (1) et ledit corps (2).

38. Couvercle selon la revendication 37 dans lequel ledit bord extérieur (50) de ladite plage périphérique (5) présente un profil apte à coopérer avec une pièce intermédiaire (24) assemblée audit rebord supérieur (23) dudit corps (2).

39. Couvercle selon une quelconque des revendications 1 à 38 dans lequel un moyen de préhension manuelle (14) est solidarisé audit couvercle (1), à ladite cuvette (4) ou à ladite plage périphérique (5), de manière à permettre la suppression d'une poignée solidarisée audit récipient.

40. Récipient comprenant un corps (2) fermé par un couvercle (1) selon une quelconque des revendications 1 à 39.

## Claims

1. Lid (1) that will close a receptacle, typically intended to contain a fluid product such as a paint or a powder, to be applied manually using an instrument such as a brush, the said receptacle comprising a body (2) provided with a bottom (20) typically provided with a hollow outer part (200), a skirt (21) with an upper rim (22) delimiting an upper opening (23) with area S typically varying from 25 cm² to 2500 cm² and with its largest dimension D typically varying from 5 cm to 50 cm, and designed to be closed off by the said lid (1), **characterised in that**:
a) the said lid (1) comprises a dish (4) with area S' and its largest diameter D' and a peripheral strip (5) fixed to the said dish (4) and provided with an outer edge (50) cooperating in a sealed manner with the said upper rim (22), the said area S' typically varying from 0.1S to 0.9S and the said largest dimension D' typically varying from 0.1 D to 0.9D,
b) the said dish (4) comprises a sidewall (40) and a bottom (42), a part of the said wall forming a pouring spout (41) with height H above the said peripheral strip (5), so as to facilitate pouring of the said product,
c) the said bottom (42) comprises an orifice or a recess (43) delimited by a rim (44) and forming an opening with area S" and its largest dimension D", the said area S" typically varying from 0.1S' to 0.9S' and the said largest dimension D" typically varying from 0.1D' to 0.9D' so as to enable passage of the said instrument,
d) the said lid (1) comprises a manually removable closing means, typically a cap (6), designed to close off the said orifice (43), so as to be able to manually close or open the said orifice (43) as many times as necessary, typically by rotation of the said removable closing means.

2. Lid according to claim 1 in which the said removable closing means comprises a means of fixing (60) to the said dish (4) or to the said peripheral strip (5), the said fixing means (60) being either permanent or removable.

3. Lid according to claim 2 in which the said fixing means (60) is permanent and includes a flexible tab (61) typically forming a single piece part with the said dish (4) or with the said peripheral part (5).

4. Lid according to claim 2 in which the said fixing means (60) includes a flexible tab (62), or a rigid arm (63), fitted with an end (64) comprising means of cooperation (65) with the said dish (4) or with the said peripheral strip (5), typically by bonding or click fitting, so as to form a permanent or typically removable fixing means depending on the case.

5. Lid according to claim 4 in which the said click fitting means forming the said cooperation means (65) includes male or female parts, one being fixed to the said removable closing means (650), the other (450) being fixed to the said dish (4) or the said peripheral strip (5)

6. Lid according to any one of claims 2 to 5 in which the said fixing means (60) forms a hinge (10) for the said cap (6).

7. Lid according to any one of claims 1 to 6 in which the said dish (4) or the said peripheral strip (5) or the said cap (6) includes a vertical positioning means (7) , typically a stop, such that when the said cap (6) is open, its inner surface (66) forms a typically horizontal plane and this avoids running of the said product sticking to its inner surface.

8. Lid according to any one of claims 1 to 6 in which the said dish (4) typically forms a vertical positioning means, typically due to the said sidewall (40), or inclined at an angle > 90° such that when the said cap (6) is open, its inner surface (66) forms a vertical or inclined plane, enabling the product to flow towards the said orifice and also providing a wiping surface for the said instrument.

9. Lid according to claim 1 in which the said sidewall (40) includes parallel slides (403) and a recess (404) to enable translation of a drawer sealing means (69) comprising a handle on the outside of the said dish.

10. Lid according to any one of claims 1 to 9 in which the said dish (4) includes a bar typically passing through the said orifice (43) so as to form a wiping bar for the said instrument.

11. Lid according to claim 10 in which the said wiping bar (46) forms a partition of the said orifice (43), a main part (430) of the said orifice being intended for passage of the said instrument, a secondary part (431) adjacent to the said pouring spout being designed to allow flow of the said product when the said product is transferred.

12. Lid according to claim 11 in which the said secondary part (431) has a typically triangular section with a vertex forming part of the said pouring spout(41).

13. Lid according to either claim 11 or 12 in which the said secondary part (431) is closed off by a possibly removable grid (47).

14. Lid according to any one of claims 1 to 13 in which the height H of the said part of the sidewall (40) forming the said pouring spout (41) varies from 5 mm to 30 mm and is typically located at a distance d from the said upper rim (23) varying from 1 to 50 mm.

15. Lid according to claim 14 in which the said pouring spout (41) includes a bi-stable flexible tab (412) in the folded down position when the said lid (1) or the said receptacle fitted with the said lid forms a stack, in the extended upwards position so that the said product can be transferred, the said pouring spout (41) having a thinned upper end (411), with a flexibility and radius of curvature R adapted so as to obtain a tab (412) with two stable positions, so that when the said tab is extended, the height H' > H and is equal to at least 1.30 H.

16. Lid according to any one of claims 1 to 15 in which the part of the said wall (40) forming the said pouring spout includes an inner surface (410) forming an angle of less than 90° with the horizontal plane, and typically varying from 45° to 75°, to facilitate transfer of the said product.

17. Lid according to any one of claims 14 to 16 in which the said sidewall (40) includes a so-called "top" part (400) with height H comprising the said pouring spout (41), the said wall having a length or size L, so as to form a stacking means (8) of the said lid forming a thickness shim for stacking the said lid in a stack (3) and/or the said receptacle in a stack after it has been filled and closed by the said lid.

18. Lid according to claim 17 in which the said wall (40) includes a so-called "bottom" part (401) with height lower than H, particularly to enable or facilitate the said rotation or access to the said orifice (43).

19. Lid according to any one of claims 1 to 18 in which the said bottom (42) is a bottom (420) inclined towards the said rim (44) like a funnel, such that any fluid product that drops inside the said dish (4) or onto the said bottom (42) can flow by gravity towards the said orifice (43) and thus drop into the said body (2) .

20. Lid according to any one of claims 1 to 19 in which the said rim (44) comprises an inner projection (440) delimiting the said orifice (43), so as to typically cooperate with the said cap (6) particularly by forming an axial and radial stop for the said cap (6) .

21. Lid according to any one of claims 1 to 20 in which the said orifice (43) has a horizontal profile or periphery comprising at least one straight portion and at least two angular portions with radii of curvature R1 and R2, such that the said rim and/or the said projection may be used as a wiping means for a flat brush and for two round brushes with radii of curvature typically equal to approximately R1 and R2 respectively, where R1 and R2 typically vary from 5 mm to 50 mm.

22. Lid according to any one of claims 1 to 21 in which the said peripheral strip (5) includes an auxiliary stacking means (80) for the said lids (1), typically formed by one or several pads or elements in relief, typically with the same height H above the said peripheral strip (5) as the height of the said top part (400) or the said pouring spout (41) and at a distance equal to at least D/2 from the said pouring spout in an average horizontal plane of the said peripheral strip, such that in particular the said lids (1) can be put into a stable stack (3) of lids (1) or receptacles (2) fitted with the said lids.

23. Lid according to claim 22 in which the said auxiliary stacking means (80) also forms the said vertical positioning means (7).

24. Lid according to either claim 22 or 23 in which the said upper part (400) of the said dish and the said element in relief (80) have the same height H, so as to give an upper stacking plane (81) that is horizontal, the said height H typically being chosen to be equal to at least the depth H' of the said hollow outer part (200), and form or comprise at least three parts at their periphery or radial end forming radial stops (402, 82) that will cooperate with the said outer hollow part, so as to prevent any radial displacement of one receptacle with respect to another in a stack and thus increase its stability.

25. Lid according to any one of claims 22 to 24 in which the said element in relief (80) and the said peripheral strip (5) form a single piece part.

26. Lid according to any one of claims 22 to 24 in which the said element in relief (80) and the said dish (4) form a single piece part.

27. Lid according to any one of claims 22 to 24 in which the said element in relief (80) and the said cap 6 form a single piece part.

28. Lid according to any one of claims 1 to 27 in which the said dish (4) and the said peripheral strip (5) form a single piece part, typically a plastic moulded or thermoformed part.

29. Lid according to any one of claims 1 to 27 in which the said dish (4) and the said peripheral strip (5) form two parts fixed by an assembly means, typically using an external projection (48) from the said dish (4), so as to form a typically sealed junction area (11) .

30. Lid according to claim 29 in which the said dish (4) forms a part made of plastic, and the said peripheral strip (5) forms a metallic or annular metalloplastic part with an inner edge (51) fixed to the said dish (4) or to the said outer projection (48), typically by crimping, bonding, click fitting or insert moulding.

31. Lid according to either claim 29 or 30 in which when the said dish (4) and the said peripheral strip (5) are composed of different materials, the said assembly means forming the junction (11) is a reversible assembly means, so as to enable subsequent separation of the said dish and the said peripheral strip to enable recycling of the materials from which the said lid is made.

32. Lid according to any one of claims 1 to 31 in which a closer (9) covers or closes at least the said orifice (43), the said closer (9) typically being a closer made of a barrier material for the said product, the said closer (9) typically heat sealed to the said lid (1), having to be removed or torn off the first time that the said lid (1) is opened.

33. Lid according to either claim 29 or 30, and according to claim 30 in which the said closer (9) is a closer heat sealed on the inner surface (13) of the said lid and extends beyond the said dish and seals the said junction area (11) between the said dish (4) and the said peripheral strip (5).

34. Lid according to claim 33 in which the said closer (9) comprises at least one line of weakness (90) typically running along the said orifice, such that when manual pressure is applied on the said closer (9) at the time of the first opening, for example with the said instrument, the said closer (9) tears so as to provide access to the said product, the said torn off closer folding inside the said body.

35. Lid according to either claim 29 or 30, and according to claim 30 in which the said closer (9) is a heat sealed closer on the upper surface of the lid and typically on the surface (441) of the said inner projection (440), the said closer comprising a gripping tab (91) that is typically used to separate the closer (9) from the lid (1).

36. Lid according to any one of claims 1 to 35 in which at least the said dish (4) is composed of a moulded or thermoformed part made of a thermoplastic material, typically PE, PP, PET, PVC or PA, chosen with a nature and thickness to have firstly mechanical properties and secondly gas barrier properties required for use and an adapted chemical resistance to the said product.

37. Lid according to any one of claims 1 to 36 in which the said outer edge (50) of the said peripheral strip (5) a profile capable of cooperating with the said upper rim (23) of the said receptacle (2) to be closed, typically by crimping, heat sealing or force fitting, the said upper rim (23) being either a plane rim (230, 233), or an inclined rim (231, 234), or a rolled rim (232, 235), the said plane, inclined or rolled rim possibly being inside or outside the said skirt, the said outer edge (50) typically comprising a seal or a sealing layer (54) to make a seal between the said lid (1) and the said body (2) .

38. Lid according to claim 37 in which the said outer edge (50) of the said peripheral strip (5) has a profile capable of cooperating with an intermediate part (24) assembled to the said upper rim (23) of the said body (2).

39. Lid according to any one of claims 1 to 38 in which a manual gripping means (14) is fixed to the said lid (1 to the said dish (4) or to the said peripheral strip (5) so that there is no longer any need for a handle fixed to the said receptacle.

40. Receptacle comprising a body (2) closed by a lid (1) according to any one of claims 1 to 39.

## Patentansprüche

1. Deckel (1), der dazu bestimmt ist, einen Behälter zu verschließen, der typischerweise dazu bestimmt ist, ein Fluidprodukt, wie beispielsweise eine Farbe oder ein Pulver, zu enthalten, das manuell mit Hilfe eines Instruments, wie beispielsweise eines Pinsels, aufzutragen ist, wobei der Behälter einen Körper (2) umfasst, der mit einem Boden (20) versehen ist, der typischerweise mit einem äußeren hohlen Teil (200) versehen ist, wobei eine Schürze (21) mit einem oberen Rand (22) eine obere Öffnung (23) mit einer Fläche S, die typischerweise von 25 cm² bis 2500 cm² reicht, und mit einer größeren Dimension D, die typischerweise von 5 cm bis 50 cm reicht, begrenzt, die dazu bestimmt ist, von dem Deckel (1) verschlossen zu werden, **dadurch gekennzeichnet, dass**:
a) der Deckel (1) eine Schale (4) mit einer Fläche S' und einer größeren Dimension D' und einem Umfangsbereich (5), der mit der Schale (4) verbunden ist und mit einem äußeren Rand (50) versehen ist, der dicht mit dem oberen Rand (22) zusammenwirkt, wobei die Fläche S' typischerweise von 0,1 S bis 0,9 S reicht und die größere Dimension D' typischerweise von 0,1 D bis 0,9 D reicht,
b) die Schale (4) eine Seitenwand (40) und einen Boden (42) umfasst, wobei ein Teil der Wand einen Ausguss (41) mit einer Höhe H in Bezug zum Umfangsbereich (5) bildet, um jedes Umfüllen des Produktes zu erleichtern,
c) der Boden (42) eine Öffnung oder Aussparung (43) umfasst, die von einem Rand (44) begrenzt ist und eine Öffnung mit der Fläche S" und mit einer größeren Dimension D" bildet, wobei die Fläche S " typischerweise von 0,1 D' bis 0,9 S' reicht und die größere Dimension D" typischerweise von 0,7. D' bis 0,9 D' reicht, um den Durchgang des Instruments zu ermöglichen,
d) der Deckel (1) ein manuell abnehmbares Verschlussmittel, typischerweise einen Stöpsel (6), umfasst, der dazu bestimmt ist, die Öffnung (43) zu verschließen, um die Öffnung (43) sooft wie nötig manuell verschließen oder öffnen zu können, typischerweise durch eine Drehung des abnehmbaren Verschlussmittels.

2. Deckel nach Anspruch 1, bei dem das abnehmbare Verschlussmittel ein Befestigungsmittel (60) am Deckel (4) oder am Umfangsbereich (5) umfasst, wobei das Befestigungsmittel (60) fest oder abnehmbar ist.

3. Deckel nach Anspruch 2, bei dem das Befestigungsmittel (60) fest ist und eine biegsame Zunge (61) umfasst, die typischerweise mit der Schale (4) oder mit dem Umfangsbereich (5) ein einstückiges Teil bildet.

4. Deckel nach Anspruch 2, bei dem das Verbindungsmittel (60) eine biegsame Zunge (62) oder einen starren Gelenkarm (63) umfasst, der mit einem Ende (64) versehen ist, das ein Mittel (65) zum Zusammenwirken mit der Schale (4) oder dem Umfangsbereich (5), typischerweise durch Kleben oder Einrasten, umfasst, um je nach Fall ein festes oder typischerweise abnehmbares Verbindungsmittel zu bilden.

5. Deckel nach Anspruch 4, bei dem das Einrasten, das das Mittel (65) zum Zusammenwirken bildet, Einsteck- oder Aufnahmeteile umfasst, wobei einer mit dem abnehmbaren Verschlussmittel (650) und der andere (450) mit der Schale (4) oder dem Umfangsbereich (5) verbunden ist.

6. Deckel nach einem der Ansprüche 2 bis 5, bei dem das Verbindungsmittel (60) ein Scharnier (10) für den Stöpsel (6) bildet.

7. Deckel nach einem der Ansprüche 1 bis 6, bei dem die Schale (4) oder der Umfangsbereich (5) oder der Stöpsel (6) ein Mittel (7) zur vertikalen Positionierung, typischerweise einen Anschlag, umfasst, so dass, wenn der Stöpsel (6) offen ist, seine Innenfläche (66) eine typischerweise horizontale Ebene bildet und auf diese Weise ein Überfließen des an seiner Innenfläche anhaftenden Produktes vermieden wird.

8. Deckel nach einem der Ansprüche 1 bis 6, bei dem die Schale (4) typischerweise dank der Seitenwand (40) ein Mittel zur vertikalen oder geneigten Positionierung mit einem Winkel >90° bildet, so dass, wenn der Stöpsel offen ist, seine Innenfläche (66) eine vertikale oder geneigte Ebene bildet, die ein Abfließen eines überfließenden Produktes zur Öffnung ermöglicht und eine Trocknungsfläche für das Instrument bietet.

9. Deckel nach Anspruch 1, bei dem die Seitenwand (40) parallele Gleitschienen (403) und eine Aussparung (404) umfasst, um eine Translation eines Verschlussmittels (69) mit Schieber zu ermöglichen, das einen Griff außerhalb der Schale umfasst.

10. Deckel nach einem der Ansprüche 1 bis 9, bei dem die Schale (4) einen Stab (46) umfasst, der typischerweise durch die Öffnung (43) hindurchgeht, um einen Trocknungsstab für das Instrument zu bilden.

11. Deckel nach Anspruch 10, bei dem die Trocknungsstange (46) eine Teilung der Öffnung (43) bildet, wobei ein Hauptteil (430) der Öffnung für den Durchgang des Instruments bestimmt ist, wobei ein zweiter Teil (931), der an den Ausguss angrenzt, für das Abfließen des Produktes im Falle eines Umfüllen des Produktes bestimmt ist.

12. Deckel nach Anspruch 11, bei dem der zweite Teil (431) einen typischerweise dreieckigen Querschnitt mit einer Spitze aufweist, die einen Teil des Ausgusses (41) bildet.

13. Deckel nach einem der Ansprüche 11 bis 12, bei dem der zweite Teil (431) durch ein eventuell abnehmbares Gitter (47) verschlossen ist.

14. Deckel nach einem der Ansprüche 1 bis 13, bei dem der Teil der Seitenwand (40), der den Ausguss (41) bildet, eine Höhe H aufweist, die von 5 mm bis 30 mm geht, und typischerweise in einem Abstand d zum oberen Rand (23) von 1 bis 50 mm angeordnet ist.

15. Deckel nach Anspruch 14, bei dem der Ausguss (41) eine bistabile biegsame Zunge (412) umfasst, die in nach unten geklappter Position ist, wenn der Deckel (1) oder der mit dem Deckel versehene Behälter einen Stapel bildet, und die in nach oben ausgefahrener Position für das Umfüllen des Produktes ist, wobei der Ausguss (41) ein oberes dünneres Ende (411) von geeigneter Biegsamkeit und entsprechendem Krümmungsradius R aufweist, um eine Zunge (412) mit zwei stabilen Positionen zu erhalten, um, wenn die Zunge ausgefahren ist, eine Höhe H' > H und mindestens gleich 1,30 H zu erhalten.

16. Deckel nach einem der Ansprüche 1 bis 15, bei dem der Teil der Wand (40), der den Ausguss bildet, eine Innenfläche (410) umfasst, die mit einer Horizontalebene einen Winkel kleiner als 90° und typischerweise von 45° bis 75° bildet, um das Umfüllen des Produktes zu erleichtern.

17. Deckel nach einem der Ansprüche 14 bis 16, bei dem die Seitenwand (40) einen so genannten "hohen" Teil (400) mit der Höhe H umfasst, der den Ausguss (41) umfasst, wobei die Wand von der Länge oder dem Ausmaß L ist, um ein Mittel (8) zum Stapeln des Deckels zu bilden, das einen Dickenkeil für das Stapeln des Deckels (3) auf einen Stoß und/oder des Behälters auf einen Stoß nach dem Befüllen und Verschließen durch den Deckel bildet.

18. Deckel nach Anspruch 17, bei dem die Wand (40) einen so genannten "niedrigen" Teil (401) mit einer kleineren Höhe als H umfasst, um insbesondere die Drehung oder den Zugriff auf die Öffnung (43) zu ermöglichen oder zu erleichtern.

19. Deckel nach einem der Ansprüche 1 bis 18, bei dem der Boden (42) ein zum Rand (44) geneigter Boden (420) in der Art eines Trichters ist, so dass das gesamte Fluidprodukt, das in das Innere der Schale (4) oder auf den Boden (42) fällt, durch Schwerkraft zur Öffnung (43) abfließen und so in den Körper (2) fallen kann.

20. Deckel nach einem der Ansprüche 1 bis 19, bei dem der Rand (44) eine Innenprojektion (440) umfasst, die die Öffnung (43) begrenzt, um typischerweise mit dem Stöpsel (6) zusammenzuwirken, wobei sie insbesondere einen Axial- und Radialanschlag für den Stöpsel bildet.

21. Deckel nach einem der Ansprüche 1 bis 20, bei dem die Öffnung (43) ein horizontales Profil oder einen horizontalen Umfang aufweist, umfassend mindestens einen geraden Abschnitt und mindestens zwei Winkelabschnitte mit einem Krümmungsradius R1 und R2, so dass der Rand und/oder die Projektion als Trocknungsmittel für eine flache Bürste bzw. zwei runde Bürsten mit einem Radius typischerweise nahe R1 und R2 verwendet werden können, wobei R1 und R2 typischerweise von 5 mm bis 50 mm betragen.

22. Deckel nach einem der Ansprüche 1 bis 21, bei dem der Umfangsbereich (5) ein Hilfsmittel (80) zum Stapeln der Deckel (1) bildet, das typischerweise von einem oder mehreren reliefartigen Stücken oder Elementen von typischerweise derselben Höhe H in Bezug auf den Umfangsbereich (5) wie jene des hohen Teils (400) oder des Ausgusses (41) gebildet ist, das von dem Ausguss um einen Abstand in einer mittleren Horizontalebene des Umfangsbereiches gleich D/2 entfernt ist, so dass die Deckel (1) insbesondere in der Lage sind, einen stabilen Stapel von Deckeln (1) oder mit den Deckeln versehenen Behältern (2) zu bilden.

23. Deckel nach Anspruch 22, bei dem das Hilfsmittel (80) zum Stapeln auch das vertikale Positioniermittel (7) bildet.

24. Deckel nach einem der Ansprüche 22 bis 23, bei dem der hohe Teil (400) der Schale und das reliefartige Element (80) von derselben Höhe H sind, um eine obere horizontale Stapelebene (81) zu erhalten, wobei die Höhe H typischerweise mindestens gleich der Tiefe H' des hohlen äußeren Teils (200) gewählt wird, und an ihrer radialen Peripherie und ihrem radialen Ende mindestens drei Teile bilden oder umfassen, die radiale Anschläge (402, 82) bilden, die dazu bestimmt sind, mit dem hohlen äußeren Teil zusammenzuwirken, um jede Radialverschiebung eines Behälters in Bezug zu einem anderen in einem Stapel zu verhindern und so seine Stabilität zu verbessern.

25. Deckel nach einem der Ansprüche 22 bis 24, bei dem das reliefartige Element (80) und der Umfangsbereich (5) ein einstückiges Teil bilden.

26. Deckel nach einem der Ansprüche 22 bis 24, bei dem das reliefartige Element (80) und die Schale (4) ein einstückiges Teil bilden.

27. Deckel nach einem der Ansprüche 22 bis 24, bei dem das reliefartige Element (80) und der Stöpsel (6) ein einstückiges Teil bilden.

28. Deckel nach einem der Ansprüche 1 bis 27, bei dem die Schale (4) und der Umfangsbereich (5) ein einstückiges Teil bilden, typischerweise ein gegossenes oder wärmegeformtes Teil aus Kunststoff.

29. Deckel nach einem der Ansprüche 1 bis 27, bei dem die Schale (4) und der Umfangsbereich (5) zwei durch ein Montagemittel verbundene Teile bilden, typischerweise mit Hilfe einer äußeren Projektion (48) der Schale (4), um eine typischerweise dichte Verbindungszone (11) zu bilden.

30. Deckel nach Anspruch 29, bei dem die Schale (4) ein Kunststoffteil bildet, und der Umfangsbereich (5) ein ringförmiges Teil aus Metall oder Metall und Kunststoff bildet, das einen Innenrand (51) aufweist, der mit der Schale (4) oder der äußeren Projektion (48) typischerweise durch Crimpen, Kleben, Einrasten oder Überformen verbunden ist.

31. Deckel nach einem der Ansprüche 29 bis 30, bei dem, wenn die Schale (4) und der Umfangsbereich (5) aus unterschiedlichen Materialien hergestellt sind, das Montagemittel, das die Verbindung (11) bildet, ein reversibles Montagemittel ist, um eine spätere Trennung des Deckels und des Umfangsbereichs im Hinblick auf ein Rezyklieren der den Deckel bildenden Materialien zu ermöglichen.

32. Deckel nach einem der Ansprüche 1 bis 31, bei dem ein Häutchen (9) mindestens die Öffnung (43) bedeckt oder verschließt, wobei das Häutchen (9) typischerweise ein Häutchen aus einem Barrierematerial für das Produkt ist, wobei das Häutchen (9), das typischerweise am Deckel (1) durch Heißsiegeln befestigt ist, bei einer ersten Öffnung des Deckels (1) abgenommen oder zerrissen werden muss.

33. Deckel nach einem der Ansprüche 29 bis 30 und nach Anspruch 30, bei dem das Häutchen (9) ein auf die Innenfläche (13) des Deckels durch Heißsiegeln aufgebrachtes Häutchen ist, das sich über die Schale hinaus erstreckt und die Abdichtung der Verbindungszone (11) zwischen der Schale (4) und dem Umfangsbereich (5) gewährleistet.

34. Deckel nach Anspruch 33, bei dem das Häutchen (9) mindestens eine Schwächungslinie (90) umfasst, die typischerweise entlang der Öffnung verläuft, damit durch manuellen Druck auf das Häutchen (9) bei einer ersten Öffnung, beispielsweise mit dem Instrument, das Häutchen (9) zerreißt, um Zugriff auf das Produkt zu ermöglichen, wobei sich das zerrissene Häutchen in das Innere des Körpers einklappt.

35. Deckel nach einem der Ansprüche 29 bis 30 und nach Anspruch 30, bei dem das Häutchen (9) ein auf die Oberseite des Deckels durch Heißsiegeln aufgebrachtes Häutchen ist, vorzugsweise auf jene (441) der inneren Projektion (440), wobei das Häutchen eine Greiflasche (91) umfasst, die es typischerweise ermöglicht, das Häutchen (9) manuell vom Deckel (1) zu trennen.

36. Deckel nach einem der Ansprüche 1 bis 35, bei dem mindestens die Schale (4) von einem gegossenen oder wärmegeformten Teil aus Thermoplast gebildet ist, typischerweise aus PE, PP, PET, PVC PA, das hinsichtlich Beschaffenheit und Dicke derart ausgewählt ist, dass es einerseits die mechanischen Eigenschaften und andererseits die Gasbarriereeigenschaften, die für die Verwendung notwendig sind, und eine chemische Beständigkeit, die an das Produkt angepasst ist, aufweist.

37. Deckel nach einem der Ansprüche 1 bis 36, bei dem der äußere Rand (50) des Umfangsbereichs (5) ein Profil aufweist, das typischerweise durch Crimpen, Heißsiegeln, festes Einrasten, mit dem oberen Rand (23) des zu verschließenden Behälters (2) zusammenwirken kann, wobei der obere Rand (23) ein entweder flacher (230, 233) oder geneigter (231, 234) oder gerollter (232, 235) Rand ist, wobei der flache, geneigte oder gerollte Rand innerhalb oder außerhalb der Schürze sein kann, wobei der äußere Rand (50) typischerweise eine Dichtung oder eine Siegelschicht (54) umfasst, um die Abdichtung zwischen dem Deckel (1) und dem Körper (2) zu gewährleisten.

38. Deckel nach Anspruch 37, bei dem der äußere Rand (50) des Umfangsbereichs (5) ein Profil aufweist, das mit einem Zwischenstück (24) zusammenwirken kann, das mit dem oberen Rand (23) des Körpers (2) zusammengefügt ist.

39. Deckel nach einem der Ansprüche 1 bis 38, bei dem ein manuelles Greifmittel (14) mit dem Deckel (1), der Schale (4) oder dem Umfangsbereich (5) verbunden ist, um das Weglassen eines mit dem Behälter verbundenen Griffes zu ermöglichen.

40. Behälter, umfassend einen Körper (2), der durch einen Deckel (1) nach einem der Ansprüche 1 bis 39 verschlossen ist.
